# EUROPÄISCHE PATENTSCHRIFT

(11) **EP 0 611 878 B1**
(45) Veröffentlichungstag und Bekanntmachung des Hinweises auf die Patenterteilung: **15.11.1995**
(21) Anmeldenummer: 93890015.6
(22) Anmeldetag: 03.02.1993
(51) Int. Cl.: F02B 69/00, F02F 7/00, F01B 1/12

(54) **Verfahren zur Herstellung eines mehrteiligen Zylinderblockes**
Method for constructing a multi-part cylinder block
Méthode de fabrication d'un bloc cylindres à plusieurs parties

(43) Veröffentlichungstag der Anmeldung: 24.08.1994
(73) Patentinhaber: AVL Gesellschaft für Verbrennungskraftmaschinen und Messtechnik mbH.Prof.Dr.Dr.h.c. Hans List, 8020 Graz (AT)
(72) Erfinder: Enzendorfer, Rudolf, Dipl.-Ing., A-4407 Steyr/Glink (AT)
(74) Vertreter: Krause, Walter, Dr. Dipl.-Ing.

(56) Entgegenhaltungen:
- FR-A- 576 485
- FR-A- 2 353 714
- FR-A- 2 355 168
- GB-A- 281 347
- GB-A- 1 198 494

## Beschreibung

Die Erfindung betrifft ein Verfahren zur Herstellung eines mehrteiligen, aus einem oberen und einem unteren Gehäuseaufsatz bestehenden Zylinderblockes, für eine Brennkraftmaschine mit zumindest einem hin- und hergehenden Kolben, in dem durch eine Zylinderbüchse begrenzte Kühlräume vorgesehen sind, wobei die Gehäuseaufsätze miteinander verschraubt sind.

In der Entwicklungs- und Forschungsphase von Brennkraftmaschinen ist ein großer Freiraum für Variationsmöglichkeiten erwünscht, um in einer Modellreihe eine Vielzahl von konstruktiven Ausführungsvarianten austesten zu können. Bisher werden, insbesondere bei einzylindrigen Forschungsmotoren, zur Untersuchung verschiedener Triebwerksparameter wie Brennraumgrößen, Kolbenabmessungen, Kolbenhübe, Schubstangenverhältnisse, Lage von Kühlkanälen und anderem, mehrere unterschiedliche Bauteilmodule verwendet. Die Verwendung von Zylinderblockmodulen hat aber den Nachteil, daß deren Anpassung im vorgegebenen Bereich nicht in allen nur möglichen Variationen erfolgen kann. Für jeden Modul des Zylinderblockes ist zudem eine eigene Gußform notwendig, was die Herstellung verschiedener Zylinderblöcke für eine ganze Modellreihe recht aufwendig macht.

Aus der US-A-4 638 769 ist eine Brennkraftmaschine der obigen Bauart bekannt, bei welcher die Kühlräume zur Gänze im oberen Gehäuseaufsatz untergebracht sind. Die Auslegung der Höhe des oberen Gehäuseaufsatzes und die Größe der Kühlräume kann innerhalb gewisser Grenzen - bezogen auf den Kolbenhub - variiert werden, wobei in der genannten Schrift nicht näher auf deren Durchführung eingegangen wird. Die zur Gänze im oberen Gehäuseaufsatz vorgesehenen Kühlräume, sowie zur Aufnahme von Dichtungen gedachte Nuten im unteren Bereich des oberen Gehäuseaufsatzes, machen eine Nachbearbeitung allerdings schwierig und aufwendig. Eine Anpassung an verschiedene Zylinderbohrungen ist überhaupt nicht möglich.

Aufgabe der Erfindung ist es, diese Nachteile zu vermeiden, und einerseits die Variationsmöglichkeit in der Gestaltung des Zylinderblockes zu erhöhen und andererseits den Herstellungsaufwand zu verringern.

Das erfindungsgemäße Verfahren sieht vor, daß die beiden Gehäuseaufsätze jeweils aus in einem weiten Bereich auf veschiedene Triebwerksparameter - wie Kolbenhub, Bohrung, Kompressionshöhe und Schubstangenverhältnis λ welches als Verhältnis des Kurbelradius zur Pleuelstangenlänge definiert ist, - einstellbare Gußrohteile hergestellt werden, wobei die Außenabmessungen der Gußrohteile - Höhe, Breite und Tiefe - für den Einsatz mit einem maximalen Kolbenhub, einem minimalen Schubstangenverhältnis λ einer maximalen Kompressionshöhe und einer maximalen Zylinderbohrung, aber die Innendurchmesser der Gußrohteile für eine minimale Zylinderbohrung ausgelegt werden, daß die Höhen der Gußrohteile durch stirnseites Kürzen an die gewünschten Triebwerksparameter, wie Kolbenhub, Schubstangenverhältnis λ und Kompressionshöhe, angepaßt werden, und daß die Bohrungen der Gußrohteile durch Aufweiten an den gewünschten Zylinderbüchsendurchmesser angepaßt werden. Das allgemein mit λ bezeichnete Schubstangenverhältnis λ ergibt sich als Quotient aus Kolbenhub R und Pleuelstangenlänge L: $\text{λ = R/L}$ .

Zur Anpassung der Höhe der Gußrohteile an verschiedene Kolbenhübe weist dabei der Gußrohteil für den oberen Gehäuseaufsatz im Anschlußbereich an das Kurbelgehäuse eine kürzbare Schürze, und der Gußrohteil für den unteren Gehäuseaufsatz im Flanschbereich an den oberen Gehäuseaufsatz einen kürzbaren, annähernd zylindrischen Wandteil auf. Durch Kürzen des Wandteiles des unteren Gehäuseaufsatzes ist gleichzeitig eine sehr einfache Einstellung der gewünschten Höhe des Kühlraumes möglich.

In einer einfachen Ausführungsvariante der Erfindung ist vorgesehen, daß die Kühlräume der Gußrohteile für den oberen und unteren Gehäuseaufsatz für den Einsatz mit maximalem Kolbenhub, minimalem Schubstangenverhältnis λ, maximaler Kompressionshöhe und minimaler Zylinderbohrung ausgelegt sind. Werden größere Kühlräume gewünscht, so können diese durch materialabtragende Bearbeitung der Innenwände der Gehäuseaufsätze geschaffen werden.

Soll bei der Brennkraftmaschine keine nasse Zylinderbüchse verwendet werden, so kann vorgesehen sein, daß die Zylinderbüchse in eine achsgleiche, im Zylinderblock sitzende Zylinderstützbüchse eingesetzt wird. Die Zylinderbüchse wird dadurch nicht von der Kühlflüssigkeit benetzt, wodurch der Einsatz von trockenen Zylinderbüchsen möglich ist.

In einer bevorzugten erfindungsgemäßen Ausführungsform ist vorgesehen, daß die Kühlräume der Gußrohteile für den oberen und unteren Gehäuseaufsatz für den Einsatz mit maximalem Kolbenhub, minimalem Schubstangenverhältnis λ, maximaler Kompressionshöhe und maximaler Zylinderbohrung ausgelegt sind. Durch Änderung der Kühlflüssigkeitsgeschwindigkeit kann die Wärmeabfuhr aus den großvolumig ausgelegten Kühlräumen an die Erfordernisse angepaßt werden. Die Kühlräume können auch in vorteilhafter Weise durch Materialauftragung auf den Innenwänden der Gehäuseaufsätze, beispielsweise durch zumindest teilweises Ausgießen mit Gießharz, an die gewünschte Kühlwirkung angepaßt werden.

Die Erfindung wird im folgenden anhand der Zeichnungen näher erläutert.

Es zeigen:
- Fig. 1a: einen Schnitt durch einen mehrteiligen Zylinderblock gemäß einer kleinstmöglichen Ausführungsvariante der Erfindung nach der Linie Ia-Ia in Fig. 3a,
- Fig. 1b: einen Schnitt durch einen mehrteiligen Zylinderblock gemäß einer größtmöglichen Ausführungsvariante der Erfindung nach der Linie Ib-Ib in Fig. 3b,
- Fig. 2a: eine weitere kleinstmögliche Ausführungsvariante der Erfindung im Schnitt gemäß der Linie Ia-Ia in Fig. 3a,
- Fig. 2b: eine weitere größtmögliche Ausführungsvariante der Erfindung im Schnitt gemäß der Linie Ib-Ib in Fig. 3b,
- Fig. 3a: eine Draufsicht auf den erfindungsgemäßen Gehäuseaufsatz, in einer kleinstmöglichen Ausführungsform,
- Fig. 3b: eine Draufsicht auf die erfindungsgemäßen Gehäuseaufsätze in einer größtmöglichen Ausführungsform,
- Fig. 4: einen Schnitt durch einen erfindurgsgemäßen unteren Gehäuseaufsatz nach der Linie IV-IV in Fig. 5,
- Fig. 5: eine Draufsicht auf diesen unteren Gehäuseaufsatz,
- Fig. 6: einen Schnitt durch einen oberen Gehäuseaufsatz nach der Linie VI-VI in Fig. 7,
- Fig. 7: eine Draufsicht auf diesen oberen Gehäuseaufsatz,
- Fig. 8: einen Schnitt durch einen weiteren unteren Gehäuseaufsatz nach der Linie VIII-VIII in Fig. 9,
- Fig. 9: eine Draufsicht auf diesen unteren Gehäuseaufsatz,
- Fig. 10: einen Schnitt durch ein weiteres Ausführungsbeispiel eines mehrteiligen Zylinderkopfes.

In den Fig. 1a, 2a und 3a sind die kleinstmöglichen Ausführungsvarianten der Gehäuseaufsätze für einen minimalen Kolbenhub und einer minimalen Zylinderbohrung dargestellt Zusatz "..a"), in den Fig. 1b, 2b und 3b ist die maximale Ausführungsvariante der Gehäuseaufsätze mit einem größtmöglichen Kolbenhub und einer maximalen Zylinderbohrung abgebildet Zusatz "..b"). In der folgenden allgemeinen Beschreibung der Fig. werden die Zusätze "a" und "b" zum besseren Verständnis und wo dies ohne Sinnverfälschung möglich ist, weggelassen.

Wie in Fig. 1a bis 3b ersichtlich ist, besteht der Zylinderblock 1 aus einem oberen Gehäuseaufsatz 2 und einem unteren Gehäuseaufsatz 3, welche durch Schrauben 6 miteinander verbunden sind. Der obere Gehäuseaufsatz 2 ist mit Schrauben 7 am nicht weiter dargestellten Kurbelgehäuse angeschraubt. Die nasse Zylinderbüchse 4 ist teilweise von einem Kühlraum 8 umgeben, welcher durch die Formgebung der Gehäuseaufsätze 2, 3 gebildet ist. In den Ausführungsbeispielen nach Fig. 1a und 1b ist der großzügig gegossene Kühlraum 8 in den Gehäuseaufsätzen 2 und 3 teilweise mit Gießharz 9 ausgegossen, wodurch jeder benötigte Kühlquerschnitt realisierbar ist.

In Fig. 1b ist strichliert und beispielhaft für die anderen Ausführungsbeispiele der Kolben 35 im oberen Totpunkt eingezeichnet. Mit 32 ist die Lage der Kolbennabe im oberen Totpunkt mit 33, die Lage der Kolbennabe im unteren Totpunkt schematisch angedeutet Die Kompressionshöhe 36 ist als Abstand zwischen den oberen Feuerstegkanten 37 des Kolbens 35 und der Kolbennabenmitte 38 eingezeichnet. Mit 34 ist die Pleuelstangenlänge schematisch gekennzeichnet.

Das minimale Schubstangenverhältnis **λ** wird durch das Verhältnis des in Fig. 1b ersichtlichen maximalen halben Kolbenhubes 21b - dies entspricht dem maximalen Kurbelradius Rb - zu der maximalen Pleuelstangenlänge Lb bestimmt.

In den in Fig. 2a und 2b gezeigten Ausführungsbeispielen weist der Kühlraum 8 nach dem Gießen ein minimales Volumen auf und wird erst nachträglich durch mechanische Bearbeitung der Wände 11 und 16 des oberen bzw unteren Gehäuseaufsatzes 2 bzw 3, vergrößert. Die Anpassung an verschiedene Zylinderbüchsendurchmesser 20 erfolgt durch Vergrößerung der Bohrung 10 des oberen Gehäuseaufsatzes 2 bzw. der Bohrung 15 des unteren Gehäuseaufsatzes 3, wobei die Tiefe 13 und die Breite 14 des oberen Gehäuseaufsatzes 2, sowie die Tiefe 18 und die Breite 19 des unteren Gehäuseaufsatzes 3 unverändert bleiben.

Die Anpassung an unterschiedliche Kolbenhübe 21 erfolgt durch Kürzen der Schürze 26 des oberen Gehäuseaufsatzes 2 in dem mït 22 bezeichneten Bereich, und/oder durch Wegschneiden des Wandteiles 27 des unteren Gehäuseaufsatzes 3 in dem mit 23 gekennzeichneten Bereich (Fig. 4 und 8), wodurch sich in Richtung der Zylinderachse 30 die Höhen 12 bzw. 17 des oberen 2 bzw. unteren Gehäuseaufsatzes 3 einstellen. Durch das Bezugszeichen 31 ist die normal auf die Zylinderachse 30 stehende Kurbelwellenachse 31 angedeutet.

Mit 28 ist der Anschlußbereich des oberen Gehäusesaufsatzes 2 an das Kurbelgehäuse, mit 29 der Flanschbereich des Gehäuseaufsatzes 3 an den Gehäuseaufsatz 2 bezeichnet.

Mit 25 sind Dichtungsringe zwischen dem unteren Gehäuseaufsatz 3 und der Zylinderbüchse 4 gekennzeichnet.

In den Fig. 1a, 1b und 2a, 2b deuten die strichfpunktierten Linien die unbearbeiteten Flächen des oberen Gußrohteiles 2' bzw. 2'' und des unteren Gußrohteiles 3' bzw. 3'' an.

Fig. 4 und 5 zeigen den Gußrohtteil 3' eines für das nachträgliche Ausgießen mit Gießharz 9 ausgelegten unteren Gehäuseaufsatzes 3. Der Wandteil 27' kann in dem mit 23' gekennzeichneten Bereich gekürzt werden. Die Anpassung an verschiedene Zylinderbüchsendurchmesser 20 ist durch Aufweiten der Bohrung 15' möglich. Die strichpunktierten Linien 3 deuten die durch Bearbeitung entstandenen Konturen des unteren Gehäuseaufsatzes an.

Die Fig. 6 und 7 zeigen Gußrohteile 2'' eines oberen Gehäuseauftsatzes 2, die Fig. 8 und 9 Gußrohteile 3'' eines unteren Gehauseaufsatzes 3, wobei die späteren Kühlräume 8 durch Bearbeitung der Wände 11'' bzw. 16'' aus den Gußrohteilen 2'' bzw. 3'' herausgearbeitet werden. Die Höhenanpassung erfolgt durch Kürzen der Schürze 26'' des Gußrohteiles 2'' in dem mit 22'' gekennzeichneten Bereich bzw. durch Kurzen des Wandteiles 27'' des Gußrohteiles 3'' in dem mit 23'' gekennzeichneten Bereich. Die Anpassung an verschiedene Zylinderbüchsendurchmesser 20 ist durch Bearbeitung der Bohrung 10'' bzw. 15'' möglich.

In dem in Fig. 10 gezeigten Ausführungsbeispiel ist, um eine trockene Zylinderbüchse 24 verwenden zu Könner, zwischen den Gehäuseaufsätzen 2, 3 und der Zylinderbüchse 24 eine Zylinderstützbüchse 5 vorgesehen. Die Zylinderstützbüchse 5 sitzt dabei in den Bohrungen 10 und 15 des oberen 2 und unteren Gehäuseaufsatzes 3. In die Stützbüchse 5 ist achsgleich mit dieser eine herkömmliche trockene Zylinderbüchse 24 eingeschoben.

## Patentansprüche

1. Verfahren zur Herstellung eines mehrteiligen, aus einem oberen (2) und einem unteren Gehäuseaufsatz (3) bestehenden Zylinderblockes (1), für eine Brennkraftmaschine mit zumindest einem hin- und hergehenden Kolben (35), in dem durch eine Zylinderbüchse (4; 5) begrenzte Kühlräume (8) vorgesehen sind, wobei die Gehäuseaufsätze (2; 3) miteinander verschraubt sind, **dadurch gekennzeichnet**,
- daß die beiden Gehäuseaufsätze (2a, 3a; 2b, 3b) jeweils aus in einem weiten Bereich auf veschiedene Triebwerksparameter - wie Kolbenhub, Bohrung, Kompressionshöhe und Schubstangenverhältnis λ welches als Verhältnis des Kurbelradius (Rb) zur Pleuelstangenlänge (Lb) definiert ist, - einstellbare Gußrohteile (2', 3'; 2'', 3'') hergestellt werden, wobei
- die Außenabmessungen der Gußrohteile (2'; 3'; 2'', 3'') - Höhe (12'; 17'; 12'', 17''), Breite (14', 19'; 14'', 19'') und Tiefe (13', 18'; 13'', 18'') - für den Einsatz mit einem maximalen Kolbenhub (21b), einem minimalen Schubstangenverhältnis λ einer maximalen Kompressionshöhe (36b) und einer maximalen Zylinderbohrung (20b),
- aber die Innendurchmesser (10', 15'; 10'', 15'') der Gußrohteile (2', 3'; 2'', 3'') für eine minimale Zylinderbohrung (20a) ausgelegt werden,
- daß die Höhen (12', 17'; 12'', 17'') der Gußrohteile (2', 3'; 2'', 3'') durch stirnseites Kürzen an die gewünschten Triebwerksparameter, wie Kolbenhub (21), Schubstangenverhältnis λ und Kompressionshöhe (36), angepaßt werden, und
- daß die Bohrungen (10', 15'; 10'', 15'') der Gußrohteile (2', 3'; 2'', 3'') durch Aufweiten an den gewünschten Zylinderbüchsendurchmesser (20) angepaßt werden.

2. Verfahren nach Anspruch 1, **dadurch gekennzeichnet**, daß die Kühlräume (8) der Gußrohteile (2'', 3'') für den oberen (2) und unteren Gehäuseaufsatz (3) für den Einsatz mit maximalem Kolbenhub (21a), minimalem Schubstangenverhältnis λ, maximaler Kompressionshöhe (36b) und minimaler Zylinderbohrung (20a) ausgelegt und durch materialabtragende Bearbeitung der Innenwände (11, 16) der Gehäuseaufsätze (2, 3) an die jeweils gewünschte Kühlwirkung angepaßt werden.

3. Verfahren nach Anspruch1 oder 2, mit einer trockenen Zylinderbüchse (24), **dadurch gekennzeichnet**, daß die Zylinderbüchse (24) in eine achsgleiche, im Zylinderblock (1) sitzende Zylinderstützbüchse (5) eingesetzt wird.

4. Verfahren nach einem der Ansprüche 1 bis 3, **dadurch gekennzeichnet**, daß die Kühlräume (8) der Gußrohteile (2', 3') für den oberen (2) und unteren Gehäuseaufsatz (3) für den Einsatz mit maximalem Kolbenhub (21b), minimalem Schubstangenverhältnis λ, maximaler Kompressionshöhe (36b) und maximaler Zylinderbohrung (20a) ausgelegt werden.

5. Verfahren nach Anspruch 4, **dadurch gekennzeichnet**, daß die Kühlräume durch Materialauftragung auf den Innenwänden (11, 16) der Gehäuseaufsätze (2, 3) an die jeweils gewünschte Kühlwirkung angepaßt werden.

6. Verfahren nach Anspruch 5, **dadurch gekennzeichnet**, daß die Kühlräume (8) mit Gießharz (9) zumindest teilweise ausgegossen werden.

## Claims

1. A method of producing a multi-part cylinder block (1) for an internal combustion engine having at least one reciprocating piston (35), the block comprising an upper housing part (2) and a lower housing part (3) in which coolant cavities (8) are bounded by a cylinder liner (4; 5), the parts (2; 3) of the housing being screwed or bolted together, **characterised in that**,
- the two housing parts (2a, 3a; 2b, 3b) are each produced from cast blanks (2', 3'; 2'', 3'') capable of adjustment over a wide range to different engine design parameters such as piston stroke, bore, compression ratio and connecting rod ratio λ which is defined as the ratio of the crank throw (Rb) to the length of the connecting rod (Lb),
- the outside dimensions of the cast blanks (2'; 3'; 2'', 3''), namely height (12'; 17'; 12'', 17''), width (14', 19'; 14'', 19'') and depth (13', 18'; 13'', 18''), being designed for use with maximum piston stroke (21b) minimum connecting rod ratio λ, maximum compression ratio (36b) and maximum cylinder bore (20b),
- but the inside diameter (10', 15'; 10'', 15'') of the cast blanks (2', 3'; 2'', 3'') being designed for minimum bore (20a,)
- that the heights (12', 17'; 12'', 17'') of the cast blanks (2', 3'; 2'', 3'') are matched to the required engine parameters such as stroke (21), connecting rod ratio λ and compression ratio (36) by shortening of their end faces and
- that the bores (10', 15';; 10'', 15'') of the cast blanks (2', 3'; 2'', 3'') are matched to the desired cylinder liner diameter (20) by boring out.

2. Method according to claim 1, **characterised in that** the coolant cavities (8) in the cast blank parts (2'', 3'') for the upper (2) and lower housing parts (3) are designed for use at maximum piston stroke (21a), minimum connecting rod ratio λ, maximum compression ratio (36b) and minimum cylinder bore (20a) and are matched to the coolant action which is currently required by removing material from the inside walls (11, 16) of the housing parts (2, 3).

3. Method according to claim 1 or 2, with a dry cylinder liner (24) **characterised in that** the liner (24) is inserted in a co-axial sleeve (5) seated in the cylinder block (1).

4. Method according to one of claims 1 to 3, **characterised in that** the coolant cavities (8) in the cast blanks (2', 3') for the upper (2) and lower housing part (3) are designed for use with maximum piston stroke (21b) minimum connecting rod ratio λ maximum compression ratio (36b) and maximum cylinder bore (20a).

5. Method according to claim 4, **characterised in that** the coolant cavities are matched to the currently desired cooling action by the application of material to the inside walls (11, 16) of the housing parts (2, 3).

6. Method according to claim 5, **characterised in that** the coolant cavities (8) are partially filled with cast-in resin (9).

## Revendications

1. Procédé de fabrication d'un bloc-cylindres (1) à plusieurs parties, composé d'un boîtier supérieur (2) et d'un boîtier inférieur (1) pour un moteur à combustion interne possédant au moins un piston (35) à déplacement alternatif, le bloc comportant des chambres de refroidissement (8) délimitées par une chemise de cylindre (4 ; 5) tandis que les boîtiers (2 ; 3) sont reliés entre eux par des vis, caractérisé en ce que :
- les deux boîtiers (2a, 3a ; 2b, 3b) sont fabriqués chacun à partir de pièces brutes de fonderie (2', 3' ; 2'', 3'') dont les dimensions peuvent être réglées dans une vaste plage, en fonction de différents paramètres du moteur, tels que la course du piston, l'alésage du cylindre, le taux de compression et le rapport de bielle λ c'est-à-dire le rapport entre le rayon (R_{b}) du vilebrequin par rapport à la longueur (L_{b}) de la bielle, de sorte que,
- les dimensions externes des pièces brutes de fonderie (2', 3' ; 2'', 3''), à savoir la hauteur (12', 17' ; 12'', 17''), la largeur (14', 19' ; 14'', 19''), la profondeur (13', 18' ; 13'', 18'') sont choisies pour permettre l'utilisation d'une course maximale (21b), d'un rapport de bielle λ minimal d'un taux de compression maximal (36b) et d'un alésage maximal (20b),
- mais les diamètres internes (10', 15' ; 10'', 15'') des pièces brutes de fonderie (2', 3' ; 2'', 3'') sont choisis pour permettre d'obtenir un alésage de cylindre minimal (20a),
- les hauteurs (12', 17' ; 12'', 17'') des pièces brutes de fonderie (2', 3' ; 2'', 3'') sont adaptées, par raccourcissement frontal, aux paramètres désirés pour le moteur, tels que la course (21), le rapport de bielle λ et le taux de compression (36),
- les alésages (10', 15' ; 10'', 15'') des pièces brutes de fonderie (2', 3' ; 2'', 3'') sont adaptés aux diamètres désirés des cylindres par élargissement.

2. Procédé selon la revendication 1, caractérisé en ce que les chambres de refroidissement (8) des pièces brutes de fonderie (2'', 3'') sont conçues pour le boîtier supérieur (2) et inférieur (3) pour permettre l'utilisation d'une course maximale (21a), d'un rapport de bielle λ, une hauteur de compression maximale (36b) et un alésage minimal des cylindres (20a) et par un usinage des parois internes (11, 16) des boîtiers (2, 3), sont par enlèvement de matière, adaptées chaque fois à l'action de refroidissement désiré.

3. Procédé selon la revendication 1 ou 2, comprenant une chemise sèche de cylindre (24) caractérisé en ce que cette chemise (24) de cylindre est emmanchée dans une chemise porteuse (5) de cylindre de même axe montée dans le bloc cylindre (1).

4. Procédé selon une des revendications 1 à 3, caractérisé en ce que les chambres de refroidissement (8) des pièces brutes de fonderie (2', 3') concernant le boîtier supérieur (2) et inférieur (3) sont conçues pour permettre l'utilisation d'une course maximale de piston (21b), d'un rapport de bielle λ minimal, d'un taux de compression maximal (36b) et d'un alésage de cylindre maximal (20a).

5. Procédé selon la revendication 4, caractérisé en ce que les chambres de refroidissement sont adaptées chaque fois à l'action de refroidissement souhaité par apport de matière sur les parois internes (11, 16) des boîtiers (2, 3).

6. Procédé selon la revendication 5, caractérisé en ce que les chambres de refroidissement (8) sont obtenues, au moins en partie, par coulée à la résine (9).
